# EUROPÄISCHE PATENTSCHRIFT

(11) **EP 0 104 323 B1**
(45) Veröffentlichungstag und Bekanntmachung des Hinweises auf die Patenterteilung: **04.03.1987**
(21) Anmeldenummer: 83105916.7
(22) Anmeldetag: 16.06.1983
(51) Int. Cl.: B02C 18/22, B02C 18/18, B02C 18/40, B02C 18/44

(54) **Vorrichtung zum Schneiden und Trennen von pulvrige bis körnige und/oder granulat- oder flockenförmige Stoffe enthaltender Säcke**
A cutting and sewing device for bags containing powdery to granular and/or flocculent material
Appareil pour le coupage et le tamisage de sacs contenant des matières poudreuses ou granulées et/ou des matières de forme granuleuse ou floconneuse

(30) Priorität: 27.09.1982 DE 3235711; 01.06.1983 DE 3319852
(43) Veröffentlichungstag der Anmeldung: 04.04.1984
(73) Patentinhaber: LUCO-TECHNIC GMBH Verfahrentechnische Anlagen, D-6474 Ortenberg 2 Lissberg (DE)
(72) Erfinder:
(74) Vertreter: Munderich, Paul

## Beschreibung

Die Erfindung betrifft eine Vorrichtung zum Schneiden von pulvrige bis körnige und/oder granulat- oder flockenförmige Stoffe enthaltender Säcke aus Papier, Kunststoff, Jute oder dergleichen, sowie zum auflockernden Zerteilen und Trennen des Gutes von bzw. aus dem Sack bzw. von dessen Teilen, bestehend aus einem durch Förderer beschickten Aufgabegehäuse mit Schneidevorrichtung, einer in einem Gehäuse angeordneten Siebtrommel mit getrennten Ausläufen für die Sackteile, das zu entleerende Gut, sowie fallweise für abzuscheidendes Überkorn.

Durch die DE-AS 1 209 951 wurde eine Sackzerreiß- und Entleerungsvorrichtung bekannt, bei der der gefüllte Sack zerkleinert und über eine Schurre einer Siebvorrichtung zugeführt wird, mit der die Trennung und Absiebung des Sackinhaltes vom Sackmaterial durchgeführt wird.

Die Vorrichtung zeichnet sich dadurch aus, daß in einem sogenannten « Messerwalzen-Gehäuse ≫ nebeneinander und parallel zwei gegenläufig angetriebene und am Umfang mit radial angeordneten Messern versetzte Messerwalzen derart angeordnet sind, daß die Messer miteinander kämmen.

Als Siebvorrichtung ist eine im wesentlichen waagrecht gelagerte, in Richtung des Auslaufes keglig sich erweiternde Siebtrommel vorgesehen, um gute Förderbedingungen innerhalb der Trommel ohne besondere Gestaltung der Trommeleinbauten, die sonst nur bei geneigter Trommel gegeben sind, erreichen zu können.

Die zerschnittenen Säcke werden über den erweiterten Bereich der Trommel in eine Austragsschurre aufgegeben, während das Sieb unterhalb der Siebschnecke durch eine Sammelschnecke aufgenommen und von dieser, beispielsweise durch eine pneumatische Fördereinrichtung, abgezogen wird.

Nachteilig an dieser Einrichtung ist, daß die Einführung der Säcke zwischen die gegenläufig angetriebenen Messerwalzen praktisch ohne eine vorgeordnete, separate Gleichrichtung erfolgt, so daß der Sack nicht immer optimal ausgerichtet zwischen die Messerwalzen gelangt. Die Messerwalzen, die eine Mehrzahl von Lücke auf Lücke stehenden Messersternen vorsehen, zerkleinern die Säcke in Stücke unkontrollierter Größe mit überwiegendem Anteil gerissener Kanten.

In diesem Zusammenhang ist festzuhalten, daß gerade die gerissenen Randbereiche von sackteilen für die Anlagerung pulvrigen Gutes haftungsfördernd sind und die Resttrennung des Gutes vom Sackmaterial stark erschwert wird.

Weitere Nachteile dieser Ausbildung sind unter anderem die durch die konische Erweiterung verstärkten Tendenzen für den schnellen Durchlauf eines wesentlichen Anteiles des pulvrigen bis körnigen Materials bis in den Endbereich der Trommel, so daß die darunter angeordnete Auffangvorrichtung, in diesem Fall eine Schnecke, in ihrem Endbereich wesentlich stärker beaufschlagt wird als im Eingangsbereich. Dies kann zu Staubildurigen und auch zum Überlauf des Gutes in Richtung der Sackabfälle führen.

Ein besonders Problem ist für alle Schneidevorrichtungen, deren Messer in annähernd gleicher Tiefe von oben und unten in den Sack einschneiden sollen, dann gegeben, wenn der Sack während des Transportes zur Aufgabe an der Vorrichtung durch äußere Einwirkungen beschädigt wird, so daß das Volumen, insbesondere die Dicke des Sackes, reduziert wird und damit ein sogenannter « Schlappsack » anfällt.

In einem solchen Fall kann es sein, daß nur die Auflagefläche des Sackes auf dem Eingabeboden geschnitten wird, während das oben liegende Sackteil praktisch ohne jede Trennung, etwa in Größe der Grundfläche des Sackes, in die Siebtrommel gelangt und hier Stauungen und Störungen veranlassen kann.

Ausgehend von diesem Stand der technik ist es Aufgabe dieser Erfindung, eine Vorrichtung nach der eingangs beschriebenen Art zu nennen, die ein Zerreißen der Säcke in Stücke nicht definierter Größe verhindert und diese in geschnittene, durch die Messer und Sackführung im wesentlichen größenbestimmte Teile, auch bei Minderfüllung trennt, wobei die Vorrichtung eine praktisch vollständige Abscheidung des zu entleerenden Gutes von den Sackteilen und im übrigen einen gleichmäßigen Austrag des abgeschiedenen Gutes zur Hauptsache bereits über das erste Drittel der Siebtrommel ermöglichen soll.

Zusammengefaßt kann die Aufgabe also darin gesehen werden, daß eine bessere Trennung der Sackteile von dem Gut und deren gleichmäßiger Austrag ohne Straugefahr erreicht werden soll.

Die erfindungsgemäße Lösung dieser Aufgabe sieht vor, daß im Aufgabegehäuse der mit Durchgriffen für die Messer versehene Boden einer Richtschurre um eine einlaufseitig befestigte Achse verschwenkbar angeordnet ist, dessen lastabhängig in Richtung des Einzugsbereiches der Messer geneigte Lage durch mindestens ein am Aufgabegehäuse direkt oder indirekt sich abstützendes, federndes Element so bestimmt ist, daß - unabhängig vom Gewicht bzw. der hiervon abhängigen Dicke des Sackes - die Neigung des Bodens für eine praktisch gleiche Eindringtiefe der oben und unten angeordneten Messer in den Sack eingestellt ist, wobei die Messer, paarweise koaxial und peripher zueinander gerichtet, im Aufgabegehäuse angeordnet sind, und daß in Auslaufrichtung der Siebtrommel zumindest diese über einen Teilbereich ihrer Länge, ausgehend von der Aufgabeseite, mit einem oder mehreren Stauring(en) versehen ist.

Durch die Anordnung einer besonderen mit einem lastabhängig sich verschwenkenden, mit Durchbrüchen für die Messer versehenen Boden ausgerüstete Richtschurre wird sowohl eine gleichmäßige Zuführung zu den Werkzeugen, d. h. zu den Messern, erreicht und - unabhängig von der Sackdicke - eine praktisch gleichmäßige Eindringtiefe der Messer von oben und unten in die Säcke und eine Zerteilung des Gutes erzielt.

Die vorgeschlagene paarweise koaxial und peripher zueinander gerichtete Messeranordnung gewährleistet in Verbindung mit der Richtschurre die Trennung des Sackes in Streifen von im wesentlichen gleichbleibender Größe, wobei der Verzicht auf die bekannte « Lücke auf Lücke stehende Anordnung der Messer die senkrecht zur Sackdurchlaufrichtung wirkenden Kräfte wesentlich reduziert, was anstelle der störenden Reißkanten zu glatten Schnittbegrenzungen führt.

Die vorgesehenen Stauringe ermöglichen die Einstellung eines praktisch kontinuierlichen Gutaustrages über das erste Drittel der Länge der Siebtrommel.

Zur Ausbildung und Auswahl des federnden Elementes ist vorgesehen, daß dessen Federcharakteristik einstellbar ist, und daß das federnde Element als Gas- und/oder Öldruckfeder bzw. dergleichen ausbildar ist.

Zur Messerfixierung ist festzuhalten, daß die die Messer tragenden Messerwellen jeweils paarweise gegenüberliegend im Gehäuse in fest zugeordneten Führungen fliegend gelagert sind und auf jedem austretenden Wellenende ein Messer durch die Messerhalterung auswechselbar fixiert ist, daß die Lagerung jeder Messerwelle im Austrittsbereich aus der eine Traghülse bildenden Führung durch Doppelwälzlager erfolgt, daß der Endbereich der Wellen mit einer konischen, im Bereich des geringeren Durchmessers jeweils mit einer in ein Gewinde überführenden Klemmhülse verbunden ist, und daß dieser Hülse zwei ineinander greifende Spannplatten mit zur Klemmhülse korrespondierend ausgebildeten Durchgängen, einschließlich dem zwischengefügten Messer, aufschiebbar und durch die Spannmutter fixierbar zugeordnet sind.

Diese Ausbildung ermöglicht einen einfachen Wechsel der einzelnen Messer, die vorzugsweise so ausgebildet sind, daß sie einseitig kegelförmig angeschliffen sind, wobei die jeweils ebene Seite der ebenen Seite des gegenüberliegenden Messers zugerichtet ist, und daß die Peripherie des Messers mit wellenförmigen Anschliffen ausbildar ist.

Die Zahl der Anschliffe und deren Formgebung werden letzlich durch das im Sack einlagernde Gut mitbestimmt.

Grundsätzlich haben die Wellenanschliffe jedoch den Vorteil, daß die Messerscheiben mit gleichem Durchmesser in koaxialer Richtung getauscht oder auch achsparallel zwischen den Wellenenden, im Kreuz versetzt, ausgetauscht werden können.

Jede Messerwelle wird in der Regel durch einen separaten Motor angetrieben.

Zu der Anordnung der bereits erwähnten Stauringe ist zu bemerken, daß der mit diesen ausgerüstete Bereich der Trommel sich zumindest über 60 % der Trommellänge oder über die Gesamttrommellänge erstreckt, und daß der Innendurchmesser eines oder mehrerer Stauringe(s) mit je einem abnehmbaren, übergreifenden Ring aus elastischem Material bestückbar ist.

Bei den aus elastischem Material bestehenden Ringen handelt es sich im wesentlichen um Gummiringe, wobei fallweise, je nach zu entleerendem Gut, auch andere Elastomere gewählt werden können. Die elastischen Ringe tragen zur Schonung des Gutes bzw. umgekehrt zur Schonung der Stauringe, je nach den physikalischen Eigenschaften des auszutragenden Gutes aus der Siebtrommel, bei.

Zur Steigerung der Bewegungsintensität in der Siebtrommel ist vorgesehen, daß in der Siebtrommel mehrere, am inneren Umfang verteilte und in der Regel in Reihe angeordnete, in Auslaufrichtung geneigte Mitnehmerhaken angeordnet sind, wobei die Mitnehmerhaken vorzugsweise in ihrem mittleren Bereich um etwa 10° abgewinkelt sind und ihre Spitzen im Abstand zum Trommelgrund quasi konzentrisch zu diesem ausgerichtet sind.

Die vorgeschlagene Anordnung und Ausbildung der Mitnehmerhaken gewährleistet damit ein sich mehrfach wiederholendes sicheres Erfassen und Hochheben der Sackstreifen und deren Wenden während ihres Durchganges durch die Siebtrommel und damit deren optimale Entleerung vor ihrer Aufgabe in die für sie vorgesehene Auslaufschurre.

Zur Ausbildung des Übergangsbereiches zwischen Aufgabegehäuse und Siebtrommel wird vorgeschlagen, daß das Aufgabegehäuse in seinem Auslaufbereich als eine in die Siebtrommel einmündende Eingabeführung ausgebildet ist, die in ihrem Endbereich durch eine Pendelschürze absperrbar ist.

Dadurch wird eine Trennung zwischen Aufgabegehäuse und Siebtrommel ermöglicht und Rückwirbelungen aus der Siebtrommel in das Aufgabegehäuse verhindert.

Um den anteiligen Anfall von Gutagglomerationen, wie sie insbesondere bei hygroskopischen oder gepreßten Stoffen in starkem und störendem Umfang gegeben sein können, gegen Null gehend zu reduzieren, wird in einer Weiterbildung vorgeschlagen, den Sackinhalt einem Walkvorgang zu unterziehen.

In diesem Zusammenhang wird vorgeschlagen, daß ein der Richtschurre für die Sackführung vorgeordnetes, den Gutinhalt zerteilend walkendes Walzenpaar vorgesehen ist, dessen Walzen separat antreibbar sind, wobei zumindest die Umfangsgeschwindigkeit einer Walze veränderbar einstellbar ist, daß die Walzen in ihrem Achsabstand zueinander durch zumindest eine parallel verschiebbare Anordnung einer Walze veränderbar einstellbar sind, und daß die Stellglieder für die lageveränderbare Fixierung bei Überlast einen zusätzlich lastabhängigen Pufferweg freigeben.

Durch den mit Walzen über den Sack auf das Gut durch voreinstellbaren Abstand einstellbar ausgeübten Druck wird der in der Regel auf die äußere Gutschicht beschränkte Zusammenhang der Teilchen gebrochen und hierbei in ihre Pulver- oder Kornform, zumindest aber in relativ kleine Einzelagglomerationen, d. h. Knollen, zurückgeführt.

Ein wesentlich verbesserter Aufschluß des agglomerierten Gutes wird bei Einstellung unterschiedlicher Umfangsgeschwindigkeiten der Walzen und das damit verbundene « Zerreiben des Gutes erreicht, wobei selbstverständlich die Möglichkeit eines vorzeitigen Reißens des Sackes bei der Einstellung von Differenzgeschwindigkeiten Grenzen setzt.

Die Einstellung des Walzenabstandes ermöglichenden Stellglieder.sichern durch den bei Überlast wirksam werdenden Pufferweg die Walzen, deren Anordnung und deren Antriebe vor Zerstörung.

Es ist vorgesehen, daß der separate Antrieb der Walzen durch einen jeder Walze zugeordneten Motor erfolgt.

Selbstverständlich ist es auch möglich, daß der separate Antrieb der Walzen durch einen Motor bzw. ein Getriebe mit entsprechenden Abtrieben erfolgt und zumindest einem Abtrieb ein die Drehzahl veränderbares Getriebeglied zugeordnet ist.

Zur Ausbildung des Traggerüstes für die Walzen wird vorgeschlagen, daß als Träger für die achsparallel verschiebbare Walze ein Gleitschlitten vorgesehen ist, der zwischen zwei Schenkeln eines U-förmigen Traggestelles durch druckmittelbeaufschlagte Stellglieder bewegbar angeordnet ist, und daß im Bereich des Verbindungssteges der beiden parallelen Schenkelebenen des Traggestelles, unveränderlich lagefixiert, die zweite Walze angeordnet ist.

Eine Weiterbildung ermöglicht die schwellenartige Belastung des Sackinhaltes.

Hierbei ist vorgesehen, daß um den Mantel jeder Walze, in gleichmäßigen Abständen verteilt, achsparallel gleichfalls Quetschleisten bildende Mitnehmerelemente angeordnet sind, wobei die Mitnehmerelemente Rundstäbe sind, denen fallweise um 180° versetzt, in Richtung der Drehrichtung geneigt angeordnete Schlagleisten zugeordnet sind.

Eine Abänderung der Vorrichtung verzichtet auf das allgemein bei diesen Vorrichtungen übliche plane Überkornabscheidesieb.

Diese Abänderung sieht vor, daß um die Siebtrommel ein zylindrisches Sieb mit geringerer Maschenweite konzentrisch im Abstand zur innenliegenden Siebtrommel angeordnet ist, wobei das Sieb, zumindest auslaufseitig, in einen geschlossenen Längenbereich als Austragszone mit achsparallelem Auslauf für das Überkorn überführt.

Zur Ausbildung des Siebes wird vorgeschlagen, daß das äußere Sieb aus mehreren, in seinem Querschnitt Kreisabschnitte bildende, einzeln auswechselbare, durch eine Unterstützungskonstruktion getragene Siebfelder zusammengefügt ist.

Die Erfindung wird durch die beigefügte zeichnerische Darstellung einer beispeilsweisen Ausführung näher erläutert.
Figur 1 zeigt einen Schnitt in Längsrichtung durch die als « Sackleermaschine bezeichnete Vorrichtung, wobei die Ausbildung der Stauringe als vergrößertes Teil herausgezogen ist.
Figur 2 zeigt einen Schnitt I-I aus Figur 1 durch den Einlaufbereich der Siebtrommel.
Figur 3 zeigt die innerhalb der Richtschurre angeordneten Messer, wobei diese in die Schurre eingreifen.
Figur 4 zeigt im Detail die Ausbildung und Anordnung der Mitnehmerhaken in der Siebtrommel.
Figur 5 zeigt im Aufriß eine vor dem Einzugsbereich der Messer im Aufgabebereich anordnungsbare Sackwalkvorrichtung.
Figur 6 zeigt einen Schnitt I-I aus Figur 7.
Figur 7 zeigt die Draufsicht aus Figur 5.
Figur 8 zeigt im Schnitt eine Teildarstellung der im Aufgabegehäuse vorgesehenen Richtschurre mit verschwenkbar angeordnetem, federnd abgestützem Boden.
Figur 9 zeigt eine Draufsicht auf Figur 8, auf der die Lage der Messer und deren Durchgriff im verschwenkbaren Boden zu entnehmen ist.
Figur 10 zeigt in Abweichung von Figur 1 einen Längsschnitt durch eine andere Ausbildung einer Siebtrommel, bei der, anstelle eines geneigten Überkornabscheidesiebes, eine zweite äußere Siebtrommel mit geringerer Maschenweite konzentrisch im Abstand zur inneren Trommel als Überkornabschiedesieb vorgesehen ist.
Figur 11 zeigt den Schnitt I-I aus Figur 10 mit der gestrichtelten Darstellung einzel auswechselbarer Siebfelder.

Durch den Förderer 1 werden die zu entleerenden Säcke in den Sackschneidebereich 1' aufgegeben. Der Sackschneidebereich 1' ist unmittelbarer Teilbereich des Aufgabegehäuses 3, in dem eine die Führung der Säcke vermittelnde Richtschurre 4 zu den Messern 2 angeordnet ist, wobei jeweils zwei Messer 2 paarweise in ihrer Peripherie zueinander sowie in ihrem Abstand voneinander koaxial ausgerichtet sind.

Der koaxiale Abstand der Messer 2 beträgt etwa ein Drittel der Sackbreite ; sie sind außerhalb der Richtschurre 4 angeordnet, sie treten jedoch mit ihrer Peripherie von oben nach unten durch die obere Richtschurrenbegrenzung 4' und von unten nach oben durch den zum Auflagebereich der Richtschurre 4 gelenkig um eine Achse 52 verschwenkbar angeordneten, lastabhängig in Richtung des Einzugsbereiches der Messer 2 geneigten Boden 51 in die Richtschurre 4 ein. Die lastabhängige Neigung des Bodens 51 wird durch mindestens ein federndes Element, das im Falle dieses Beispieles als Gasdruckfeder 53 ausgebildet ist, bestimmt, wobei die Federcharkteristik so eingestellt ist, daß bei einem Mindergewicht des Sackes, z. B. durch eine durch Beschädigung bedingten Teilentleerung, der Sack soweit anhebt, daß praktisch die gleiche Eindringtiefe durch die oben und unten angeordneten Messer 2 gegeben ist. Der Sack wird, entsprechend dem genannten Abstand, beim Aufschneiden etwa gedrittelt.

Ein Teil des ursprünglich eingesackten Gutes trifft dabei unmittelbar auf die einen Teil des Aufgabegehäuses 3 bildende Eingabeführung 7 auf, während der Rest des in den Sackteilen verbleibenden bzw. mit diesen versetzten Gutes in die Siebtrommel 8 aufgegeben wird.

Um die geteilten Säcke und das aus ihnen entfernte Gut gegenüber der Eingabeführung 7 des Aufgabegehäuses 3 zu begrenzen, d. h. Rückwirbelungen zu vermeiden, ist im Auslaufbereich der Eingabeführung 7 eine sich geringfügig überlappende und selbsttätig rückschlagende Pendelschürze 9 vorgesehen.

Das in die Siebtrommel 8 gelangende Leersackmaterial einschließlich des in ihm verbliebenen bzw. anhaftenden Gutes wird in der Seibtrommel 8 durch später beschriebene Mittel einer lebhaften Bewegung unterworfen und hierbei von dem Gut abgereinigt, wobei die Trommel so ausgebildet ist, daß das entleerte, abgereinigte Sackmaterial über die Leer sackschurre 15 in den Leersackauslauf 15' einmündet.

Bei dem hier beschriebenen Beispiel ist die Siebtrommel geneigt angeordnet, sie kann aber bei entsprechender fördernder Ausbildung der Einbauten auch horizontal angeordnet werden.

Zur Ausbildung der beispielsweisen Siebtrommel 8 ist festzuhalten, daß diese über zumindest 60% ihrer Länge in Auslaufrichtung betrachtet mehrere im Abstand verteilt angeordnete Stauringe 12 aufweist, wobei der In- .nendurchmesser jedes Stauringes mit einem übergreifenden Gummiring 13 bestückbar ist. Die Stauringe 12 haben den Zweck, ein Durchschießen des Gutes und einen schnellen Durchlauf des Sackmaterials durch die Siebtrommel 8, zu verhindern, so daß der Hauptaustrag des zu trennenden Gutes im vorderen Bereich der Trommel erfolgt und im rückwärtigen, d. h. im Endbereich eine intensive Restentleerung stattfindet.

Desweiteren sind in der Siebtrommel 8 mehrzahlig, am inneren Umfang verteilte, in Reihen angeordnete, schräg in Auslaufrichtung geneigte Mitnehmerhaken 11 angeordnet, die die Sackteile erfassen, nach oben anheben und wieder auf den Trommelgrund zurückfallen lassen.

Die Mitnehmerhaken 11 sind unabhängig von ihrer Schräganordnung, und zwar in ihrer Mitte, um 10° abgewinkelt, so daß die Spitzen im Abstand zum Trommelgrund quasi konzentrisch zu diesem ausgerichtet sind.

Die Siebtrommel 8 ist in einem Gehäuse 14 angeordnet, das in die Leersackschurre 15 überführt.

Unterhalb des Trommelbereiches ist eine in einen Feingutauslauf 16' überführende Feingutschurre 16 ausgebildet, wobei die Schurre 16 etwa in ihrem mittleren Höhenbereich durch ein geneigt angeordnetes Überkornabscheidesieb 16" abgegrenzt ist, das in einen separaten Überkornauslauf 16"' überführt.

Dem Boden der Feingutschurre 16 ist ein Vibrator 17 zugeordnet, der den bewegbar angeordneten Teil der Feingutschurre 16 in Schwingungen versetzt.

Das abgeschiedenen Feingut verläßt die Vorrichtung über den Feingutauslauf 16', so daß nach unten drei Ausläufe 16', 16"' und 15' zum Anschluß an weiterleitende Elemente ausgebildet abführen.

Der Antrieb der Siebtrommel 8 erfolgt über mindestens einen Getriebemotor 18, der zwei parallel gerichtete mit Treibrollen 18" ausgerüstete Wellen 18' antreibt, wobei die Treibrollen 18" den der Siebtrommel 8 verbundenen Laufringen 8' kraftschlüssig zugeordnet sind. Das die Trommel einschließende Gehäuse 14 ist mit einer Filterabsaugvorrichtung 19 ausgerüstet.

Zur Anordnung der Schneidemesser 2 im Sackschneidebereich 1' ist zu bemerken, daß die vier vorgesehenen Schneidemesser 2 an fliegend angeordneten, einander zugerichteten Messerwellenpaaren 5/5' und 6/6' befestigt sind. Jede dieser Wellen ist separat durch einen Elektromotor angetrieben und unmittelbar vor dem Austritt aus einer feststehenden Traghülse 21 durch ein Doppelwälzlager 22 geführt. Die eigentliche Messerhalterung 20 wird durch zwei ineinandergreifende Spannplatten 23/24 gebildet, wobei diese Spannplatten in ihrem zentrischen Durchgang konisch ausgebildet sind und dieser Konus mit je einer auf diesen Wellen angeordneten ebenfalls konisch ausgebildeten Klemmhülse 25 korrespondiert.

Der vordere Bereich der konischen Klemmhülse 25 ist mit einem Gewinde versehen, so daß - in Verbindung mit der Spannmutter 26 - die beiden Spannplatten 23/24 gegen das zwischen ihnen angeordnete Messer gepreßt werden. Die Messer 2 sind einseitig keglig angeschliffen, wobei die ebene Seite jeweils zu der gegenüberliegenden ebenen Seite gerichtet ist, während der kegelförmige Anschliff in Richtung des Antriebes weist. Darüberhinaus sind die Messer mit wellenförmigen Anschliffen versehen, wobei z. B. bei einem Messerdurchmesser von 500 mm 60 Anschliffe vorgesehen sind.

In Ergänzung dieser Ausbildung ist vorgesehen, in dem Aufgabegehäuse 3, vor der Richtschurre 4 und dem eigentlichen Sackschneidebereich 1', eine Sackwalkvorrichtung 31 bis 39 zuzuordnen. Diese ist für die Lockerung verknollter bzw. agglomerierter Sackinhalte gedacht, wie sie beispielsweise bei der Lagerung eingesackter hygroskopischer und gepreßter Materialien entstehen können.

Die Walzen 31 werden durch ein U-förmiges, aus einem oberen Schenkel 38', einem unteren Schenkel 38" und einem verbindenden Steg 38"' gebildetes Traggestell 38 und durch einen zwischen den beiden Schenkeln 38' und 38" angeordneten Gleitschlitten 37 getragen. Jede der beiden Walzen 31, und zwar die verschiebbar im Gleitschlitten 37 angeordnete Walze 31' sowie die feststehend im verhindenden Steg 38"' angeordnete Walze 31" ist jeweils durch einen separaten Motor 32 antreibbar, wobei in aller Regel eine der Walzen 31, vorzugsweise die stationär angeordnete Walze 31", für ein nicht gezeichnetes verstellbares Getriebeglied mit variabler Drehzahl antreibbar ist.

Die achsparallel verschiebbare Walze 31' ist über hydraulische Stellglieder 39 einstellbar, wobei für die jeweils die Spaltbreite bestimmenden Lage der verstellbaren Walze 31', bei überschreiten der maximal zulässigen Höchstlast, ein Sicherheitspufferweg 39' durch die Verstellglieder 39 freigegeben wird.

Jeder Walzenmantel 33 ist mit über seinen Umfang in gleichmäßigen Abständen verteilten, achsparallel angeordneten Mitnehmer- bzw. Quetschelementen 34/35 versehen.

Die Mitnehmerelemente sind Rundstäbe 34, denen jeweils um 180° versetzt Schlagleisten 35 zugeordnet sind.

Die Walzen 31 werden gegenläufig, und zwar nach innen, d. h. in den zwischen ihnen gebildeten Spalt einziehend, angetrieben.

Eine Abänderung der Vorrichtung verzichtet auf das Überkornabscheidesieb 16" und schlägt an Stelle dessen die konzentrische Anordnung eines zylindrischen Siebes 61 um die Siebtrommel 8 vor, wobei die Maschenweite dieses Siebes 61 geringer als das der Siebtrommel 8 ist und etwa der des Überkornabscheidesiebes 16" entspricht. Das Sieb 61 ist aus drei gleichen, in ihrem Querschnitt Kreisabschnitte bildende, einzeln auswechselbaren Federn 62 gebildet und wird durch eine Unterstützungskonstruktion 63 getragen. Auslaufseitig weist das Sieb 61 einen als Überkornaustragszone 64 wirksamen geschlossenen Längenbereich auf, der in den achsparallelen Auslauf 65 überführt.

## Patentansprüche

1. Vorrichtung zum Schneiden von pulvrige bis körnige und/oder granulat- oder flockenförmige Stoffe enthaltender Säcke aus Papier, Kunststoff, Jute oder dergleichen, sowie zum auflockernden Zerteilen und Trennen des Gutes von bzw. aus dem Sack bzw. von dessen Teilen, bestehend aus einem durch Förderer (1) beschickten Aufgabegehäuse (3) mit Schneidevorrichtung (2), einer in einem Gehäuse angeordneten Siebtrommel (8) mit getrennten Ausläfen für die Sackteile, das zu entleerende Gut, sowie fallweise für abzuscheidendes Überkorn, dadurch gekennzeichnet, daß im Aufgabegehäuse (3) der mit Durchgriffen für die Messer (2) versehene Boden (51) einer Richtschurre (4) um eine einlaufseitig befestigte Achse (52) verschwenkbar angeordnet ist, dessen lastabhängig in Richtung des Einzugsbereiches der Messer (2) geneigte Lage durch mindestens ein am Aufgabegehäuse direkt oder indirekt sich abstüzendes, federndes Element (53) so bestimmt ist, daß - unabhängig vom Gewicht bzw. der hiervon abhängigen Dicke des Sackes - die Neigung des Bodens (51) für eine praktisch gleiche Eindringtiefe der oben und unten angeordneten Messer (2) in den Sack eingestellt ist, wobei die Messer (2), paarweise koaxial und peripher zueinander gerichtet, im Aufgabegehäuse (3) angeordnet sind, und daß in Auslaufrichtung der Siebtrommel (8) diese zumindest über einen Teilbereich ihrer Länge, ausgehend von der Aufgabeseite, mit einem oder mehreren Stau- ring(en) (12) versehen ist.

2. Vorrichtung nach Anspruch 1, dadurch gekennzeichnet, daß die Federcharakteristik des federnden Elementes (53) einstellbar ist, und daß das federnde Element (53) als Gas- und/oder Öldruckfeder bzw. dergleichen ausbildbar ist.

3. Vorrichtung nach Anspruch 1, dadurch gekennzeichnet, daß die die Messer (2) tragenden Messerwellen (5/5' und 6/6') jeweils paarweise gegenüberliegend im Gehäuse (3) in fest zugeordneten Führungen (21) fliegend gelagert sind und auf jedem austretenden Wellenende ein Messer (2) durch die Messerhalterung (20) auswechselbar fixiert ist, daß die Lagerung jeder Messerwelle (5/5' und 6/6') im Austrittsbereich aus der eine Traghülse (21) bildenden Führung durch Doppelwälzlager (22) erfolgt, daß der Endbereich der Wellen (5/5') und (6/6') mit einer konischen, im Bereich des geringeren Durchmessers jeweils mit einer in ein Gewinde überführenden Klemmhülse (25) verbunden ist, und daß dieser Hülse (25) zwei ineinander greifende Spannplatten (23/24) mit zur Klemmhülse (25) korrespondierend ausgebildeten Durchgängen, einschließlich dem zwischengefügten Messer (2), aufschiebbar und durch die Spannmutter (26) fixierbar zugeordnet sind.

4. Vorrichtung nach Anspruch 1 und 3, dadurch gekennzeichnet, daß die Messer (2) einseitig kegelförmig angeschliffen sind, wobei die jeweils ebene Seite der ebenen Seite des gegenüberliegenden Messers (2) zugerichtet ist, und daß die Peripherie des Messers (2) mit wellenförmigen Anschliffen ausbildbar ist.

5. Vorrichtung nach Anspruch 1, dadurch gekennzeichnet, daß der mit Stauringen (12) ausgerüstete Bereich der Trommel sich zumindest über 60 % der Trommellänge oder über die Gesamttrommellänge erstreckt, und daß der Innendurchmesser eines oder mehrerer Stauringe(s) (12) mit je einem abnehmbaren, übergreifenden Gummiring (13) aus elastischem Material bestückbar ist.

6. Vorrichtung nach Anspruch 1, dadurch gekennzeichnet, daß in der Siebtrommel (8) mehrere, am inneren Umfang verteilte und in der Regel in Reihe angeordnete, in Auslaufrichtung geneigte Mitnehmerhaken (11) angeordnet sind.

7. Vorrichtung nach Anspruch 6, dadurch gekennzeichnet, daß die Mitnehmerhaken (11) in ihrem mittleren Bereich um etwa 10° abgewinkelt sind und ihre Spitzen im Abstand zum Trommelgrund quasi konzentrisch zu diesem ausgerichtet sind.

8. Vorrichtung nach Anspruch 1, dadurch gekennzeichnet, daß das Aufgabegehäuse (3) in seinem Auslaufbereich als eine in die Siebtrommel (8) einmündende Eingabeführung (7) ausgebildet ist, die in ihrem Endbereich durch eine Pendelschürze (9) absperrbar ist.

9. Vorrichtung nach Anspruch 1, dadurch gekennzeichnet, daß ein der Richtschurre (4) für die Sackführung vorgeordnetes, den Gutinhalt verteilend walkendes Walzenpaar vorgesehen ist, dessen Walzen (31) separat antreibbar sind, wobei zumindest die Umfangsgeschwindigkeit einer Walze (31' oder 31") veränderbar einstellbar ist, daß die Walzen (31) in ihrem Achsabstand zueinander durch zumindest eine parallel verschiebbare Anordnung einer Walze (31') veränderbar einstellbar sind, und daß die Stellglieder (39) für die lageveränderbare Fixierung bei Überlast einen zusätzlichen lastabhängigen Pufferweg (39') freigeben.

10. Vorrichtung nach Anspruch 9, dadurch gekennzeichnet, daß der separate Antrieb der Walzen (31) durch einen jeder Walze zugeordneten Motor (32) erfolgt.

11. Vorrichtung nach Anspruch 9, dadurch gekennzeichnet, daß der separate Antrieb der Walzen (31) durch einen Motor (32) bzw. ein Getriebe mit entsprechenden Abtrieben erfolgt und zumindest einem Abtrieb ein die Drehzahl veränderbares Getriebeglied zugeordnet ist.

12. Vorrichtung nach Anspruch 9 bis 11, dadurch gekennzeichnet, daß als Träger für die achsparallel verschiebbare Walze ein Gleitschlitten (37) vorgesehen ist, der zwischen zwei Schenkeln (38'/38") eines U-förmigen Traggestelles (38) durch druckmittelbeaufschlagte Stellglieder (39) bewegbar angeordnet ist, und daß im Bereich des Verbindungssteges (38"') der beiden parallelen Schenkelebenen des Traggestelles (38), unveränderlich lagefixiert, die zweite Walze (31") angeordnet ist.

13. Vorrichtung nach Anspruch 9 bis 12, dadurch gekennzeichnet, daß um den Mantel (33) jeder Walze (31), in gleichmäßigen Abständen verteilt, achsparallel gleichfalls Quetschleisten bildende Mitnehmerelemente (34/35) angeordnet sind.

14. Vorrichtung nach Anspruch 13, dadurch gekennzeichnet, daß die Mitnehmerelemente Rundstäbe (34) sind, denen fallweise um 180° versetzt, in Richtung der Drehrichtung geneigt angeordnete Schlagleisten (35) zugeordnet sind.

15. Vorrichtung nach Anspruch 1, 6 und 7, dadurch gekennzeichnet, daß um die Siebtrommel (8) ein zylindrisches Sieb (61) mit geringerer Maschenweite konzentrisch im Abstand zur innenliegenden Siebtrommel (8) angeordnet ist, wobei das Sieb (61), zumindest auslaufseitig, in einen geschlossenen Längenbereich als Austragszone (64) mit achsparallelem Auslauf (65) für das Überkorn überführt.

16. Vorrichtung nach Anspruch 15, dadurch gekennzeichnet, daß das Sieb (61) aus mehreren, in seinem Querschnitt Kreisabschnitte bildende, einzeln auswechselbare, durch eine Unterstützungskonstruktion (63) getragene Siebfelder (62) zusammengefügt ist.

## Claims

1. A device for cutting bags of paper, plastics, jute or the like containing pulverulent to grained and/or granulated or flocculent substances, and for fluffingly desintegrating and severing the stock of or from the bag and parts thereof, respectively, comprising an input housing (3) furnished with conveyors (1) and provided with a cutting mechanism (2), a sizing drum (8) located in a housing and provided with separate outlets for the bag parts, the material to be evacuated and for coarse-grained parts, if any, to be separated, characterized in that the bottom (51) of a directional chute (4) provided with passage handles for the knives (2) is pivotally disposed in the input housing (3) about an axis (52) secured at the inlet side, with the position of such bottom inclined in load-responsive manner toward the working area of the knives (2) at least by one flexible element (53) directly or indirectly supported on the input housing being so determined that - irrespective of the weight and the thickness of the bag determined thereby, respectively - the inclination of the bottom (51) is adjusted to a substantially identical penetration depth of the knives (2) disposed at the top and at the bottom into the bag, with the knives (2) directed in pairs coaxially and peripherally to one another being located in the input housing (3), and that, in the outlet direction of the sizing drum (8), the latter- at least throughout a partial area of its length - starting from the input side, is provided with one or several baffle ring(s) (12).

2. A device according to claim 1, characterized in that the spring characteristic of the flexible element (53) is adjustable, and that the spring element (53) can be configurated as a gas and/or oil pressure spring or the like.

3. A device according to claim 1, characterized in that the knife shafts (5/5' and 6/6') carrying the knives (2) are floatingly disposed respectively in - pairs opposite one another in housing (3) in firmly associated sleeves (21), and that a knife (2) through the knife holder (20) is replaceably fixed on each emerging shaft end, that each knife shaft (5/5' and 6/6') in the outlet area from the guidance forming a carrier sleeve (21) is supported on double roller bearings (22), that the end area of the shafts (5/5') and (6/6') is in communication with a conical clamping sleeve (25) respectively terminating in the smaller diameter area in a thread, and that two meshing clamping plates (23/24) comprising passageways of a configuration conforming to the clamping sleeve (25), inclusive of the knife (2) inserted therebetween, are slidingly associated to the said sleeve (25) and, through the clamping nut (26), are fixedly associated thereto.

4. A device according to claims 1 and 3, characterized in that the knives (2), one-sidedly, are conically ground, with the respectively planar side facing the planar side of the opposite knife (2), and that the periphery of the knife (2) can be provided with corrugated ground surfaces.

5. A device according to claim 1, characterized in that the drum area equipped with baffle rings (12) extends across at least 60% of the drum length or across the entire drum length, and that the inside diameter of one or several baffle ring(s) (12) can be equipped with respectively one detachable, straddling rubber ring (13) or flexible material.

6. A device according to claim 1, characterized in that a plurality of drive hooks (11) distributed along the inner periphery and, as a rule, arranged in series are provided in sizing drum (8), with the hooks being inclined in the direction of discharge.

7. A device according to claim 6, characterized in that the drive hooks (11), in the central area thereof, extend at an angle of about 10°, and that the tips thereof, at a distance from the drum bottom, are in quasiconcentrical alignment therewith.

8. A device according to claim 1, characterized in that the input housing (3), in the discharge area thereof, is configurated as an input sleeve (7) terminating in the sizing drum (8), which input sleeve, in the end area thereof, is blockable by an oscillating apron (9).

9. A device according to claim 1, characterized in that a pair of rollers disposed ahead of the directional chute (4) for the bag guidance and distributingly milling the stock contents is provided, with rollers (31) thereof being separately drivable and the peripheral speed of at least one roller (31' or 31") being variably adjustable, that the axial distance between the rollers (31) is variably adjustable by a parallel displaceable arrangement of at least one roller (31'), that the control elements (39) for the position-variable fixation, in the event of overload, release an additional load-responsive buffer path (39').

10. A device according to claim 9, characterized in that the separate drive of the rollers (31) is effected by a motor (32) associated to each roller.

11. A device according to claim 9, characterized in that the separate drive of the rollers (31) is effected by a motor (32) and a gear having corresponding off-drives, respectively, and that a gear member capable to vary the speed is associated to at least one off-drive.

12. A drive according to claims 9 to 11, characterized in that a sliding sledge (37) is provided to form the support for the roller displaceable in axially parallel direction, which sledge is movably disposed between two legs (38738") of a U-shaped supporting frame (38) by control members (39) applied to which is pressure fluid, and that the second roller (31") is disposed - in invariably fixed position - in the area of the connecting bridge (38"') of the two parallel leg planes of the supporting frame (38).

13. A device according to claims 9 to 12, characterized in that equidistantly distributed drive elements (34/35) equally forming axially parallel crush ledges are disposed about the periphery (33) of each roller (31).

14. A device according to claim 13, characterized in that the drive elements are round bars (34) associated to which are impact legdes (35) inclined in the direction of rotation and strag- gered, from case to case, by 180°.

15. A device according to claims 1, 6 and 7, characterized in that a cylindrical screen (61) of smaller mesh size is concentrically disposed about the sizing drum (8) at a space from the internal sizing drum (8), with the screen (61), at least at the outflow side thereof, terminating in a closed longitudinal area forming the discharge zone (64) having an axially parallel outlet (65) for the coarse-grained components.

16. A device according to claim 15, characterized in that the screen (61) is composed of a plurality of individually replacable screen fields (62) forming, in cross-section, circular segments and carried by a supporting structure (63).

## Revendications

1. Appareil pour le coupage de sacs du papier, plastique, jute etc., contenant des matières poudreuses à granulées et/ou des matières de forme granuleuse ou floconneuse, et pour le tamisage désagrégant et la séparation des matières du sac ou des parts duquel, comportant un boîtier de chargement (3) prévu de transporteurs (1), et comportant un dispositif coupeur (2), un tambour-tamis (8) disposé dans un boîtier et prévu de sorties séparées pour les éléments du sac, la matière à vider et éventuellement pour les grains déclassés trop grands, caractérisé en ce que le fond (51) d'une goulotte directive (4) prévu de poignées à passage pour les couteaux (2) est disposé dans le boîtier de chargement (3) dans une manière pivotante autour d'un axe (52) fixé au côté d'entrée la position du fond inclinée en dépendance de la charge vers la région d'action des couteaux (2) étant définie par au moins un élément (53) élastique se supportant directement ou indirectement au boîtier de chargement tellement qu'irrespectueux du poids ou de la largeur du sac déterminée pour lui, l'inclinaison du fond (51) est ajustée pour une profondeur de pénétration pratiquement identique des couteaux (2) disposés en haut et en bas dans le sac, les couteaux (2) étant disposés dans le boîtier de chargement (3) - s'étendant l'un à l'autre par paires dans une manière coaxiale et périphérique - et que le tambour-tamis (8), en sens de sortie, au moins à travers d'une part de sa longueur, à partir du côté de chargement est prévu d'un ou plusieurs anneaux (12) de retenue.

2. Appareil selon la revendication 1, caractérisé en ce que la caractéristique de ressort de l'élément élastique (53) est ajustable, et que l'élément élastique (53) peut être formé comme ressort de pression du gaz et/ou de l'huile etc.

3. Appareil selon la revendication 1, caractérisé en ce que les arbres (5/5' et 6/6') portant les couteaux (2) sont disposés par paires opposées l'une à l'autre dans le boîtier (3) en glissières de guidage (21) fermement associées dans une manière volante, et qu'un couteau (2) par l'intermédiaire du support de couteau (20) est fixé remplaçablement sur chaque bout d'arbre émergeant, que l'installation de chaque arbre de couteau (5/5' et 6/6') s'effectue dans la région de sortie de la glissière de guidage formant une douille porteuse (21) par l'intermédiaire des paliers à roulement double (22), que l'extrémité des arbres (5/5') et (6/6') est reliée à une douille de serrage (25) conique chaque fois débouchant dans la région du diamètre plus petit dans un filet, et que deux plaques de serrage (23/24) emman- chantes comportant des couloirs d'une formation analogue à la douille de serrage (25), le couteau (2) inséré inclus, sont associées à cette douille (25) dans une manière glissante et, par l'intermédiaire de l'écrou de serrage (26), dans une manière fixable.

4. Appareil selon les revendications 1 et 3, caractérisé en ce que les couteaux (2), d'un côté, sont affûtés coniquement, le côté respectivement plan étant dirigé vers le côté plan du couteau (2) opposé, et que la périphérie du couteau (2) peut être formée d'affûtages ondulés.

5. Appareil selon la revendication 1, caractérisé en ce que la région du tambour prévue d'anneaux de retenue (12) s'étend au moins à travers de 60 % de la longueur du tambour ou à travers de la longueur entière du tambour, et que le diamètre intérieur d'un ou plusieurs anneau(x) de retenue (12) peut être prévu respectivement d'un anneau (13) de caoutchouc détachable et recouvrant de matière élastique.

6. Appareil selon la revendication 1, caractérisé en ce que plusieurs crochets d'entraînement (11) distribués à la périphérie intérieure et normalement disposés en série et inclinés en sens de sortie sont prévus dans le tambour-tamis (8).

7. Appareil selon la revendication 1, caractérisé en ce que les crochets d'entraînement (11) dans leur région centrale s'étendent à un angle d'environ 10° et leurs bouts pointus à distance du fond de tambour sont alignés presque coniquement au dernier.

8. Appareil selon la revendication 1, caractérisé en ce que le boîtier de chargement (3) dans sa région de sortie est de forme d'une douille d'introduction (7) débouchant dans le tambour-tamis (8) et arrêtable dans sa région extrême par un tablier basculant (9).

9. Appareil selon la revendication 1, caractérisé en ce qu'une paire de rouleaux est prévue avant la goulotte directive (4) pour le guidage de sac et pour fouler le contenu de matière dans une manière distributante, dont les rouleaux (31) sont actionnables séparément, la vitesse périphérique au moins d'un rouleau (31' ou 31") étant variablement ajustable, que la distance d'axe des rouleaux (31) est variablement ajustable par un logement déplaçable en parallèle au moins d'un rouleau (31'), et que les organes de réglage (39) pour la fixation variable de position en cas de surcharge relâchent une autre voie de tampon (39') dépendante à charge.

10. Appareil selon la revendication 9, caractérisé en ce que l'actionnement séparé des rouleaux (31) s'effectue par l'intermédiaire d'un moteur (32) associé à chaque rouleau.

11. Appareil selon la revendication 9, caractérisé en ce que l'actionnement séparé des rouleaux (31) s'effectue par l'intermédiaire d'un moteur (32) respectivement par une commande à réglage ayant des pignons correspondants et qu'un élément de commande variant la vitesse est associé au moins à un pignon.

12. Appareil selon les revendications 9 à 11, caractérisé en ce qu'une semelle de glissage (37) est prévue comme support pour le rouleau déplaçable parallèle à l'axe, la semelle de glissage étant disposée amoviblement entre deux montants (38'/38") d'un cadre porteur (38) à U par des organes de réglage (39) fournis d'un fluide sous pression, et que le deuxième rouleau (31") est disposé - invariablement fixé en position - en région de la traverse de jonction (38"') des deux plans de montants parallèles au cadre porteur (38).

13. Appareil selon les revendications 9 à 12, caractérisé en ce que des éléments d'entraînement (34/35) parallèles à l'axe, également formant des bandes d'écrasement, sont disposés autour de la surface (33) de chaque rouleau (31), distribués à distances uniformes.

14. Appareil selon la revendication 13, caractérisé en ce que les éléments d'entraînement sont des baguettes (34) auxquelles sont associés - déplacés de cas en cas par 180° - des battoirs (35) inclinés vers la direction de rotation.

15. Appareil selon les revendications 1, 6 et 7, caractérisé en ce qu'un tamis cylindrique (61) d'une largeur des mailles inférieures est disposé autour du tambour-tamis (8) concentriquement à distance du tambour-tamis (8) disposé à l'intérieur, le tamis (61) - au moins à côté de sortie - passant à une région de longueur fermée comme zone de décharge (64) ayant une sortie (65) parallèle à l'axe pour des grains déclassés trop grands.

16. Appareil selon la revendication 15, caractérisé en ce que le tamis (61) est composé par plusieurs champs de tamis (62) formant en section transversale des segments de cercle, individuellement remplaçables et portés par un cadre support (63).
